# EUROPÄISCHE PATENTSCHRIFT

(11) **EP 1 672 130 B1**
(45) Veröffentlichungstag und Bekanntmachung des Hinweises auf die Patenterteilung: **06.05.2009**
(21) Anmeldenummer: 04405772.7
(22) Anmeldetag: 15.12.2004
(51) Int. Cl.: E03D 1/14, E03D 1/34

(54) **Ablaufventil für einen Spülkasten**
Flush device for a lavatory flush tank
Soupape d'évacuation d'un réservoir de chasse

(43) Veröffentlichungstag der Anmeldung: 21.06.2006
(73) Patentinhaber: GEBERIT TECHNIK AG, 8645 Jona (CH)
(72) Erfinder: Vogrinec, Ludvik, 2342 Ruse (SI)
(74) Vertreter: Groner, Manfred

(56) Entgegenhaltungen:
- EP-A- 1 428 945
- WO-A-02/059431

## Beschreibung

Die Erfindung betrifft ein Ablaufventil für einen Spülkasten nach dem Oberbegriff des Anspruchs 1.

Ablaufventile dieser Art ermöglichen eine Zweistufenspülung. Diese ermöglicht eine Teilspülung mit einer Wassermenge, die wesentlich kleiner ist als die im Spülkasten vorhandene Wassermenge. Dadurch ist es möglich, den Wasserverbrauch bei Spülkästen wesentlich zu senken.

Ein Ablaufventil dieser Art ist beispielsweise aus der WO 02/059431 bekannt geworden. Bei diesem wird im Fall einer Teilspülung der Verschlusskörper mittels einer Klinke 36 nach unten abgestützt. Die Teilspülung wird unterbrochen, indem diese Klinke durch das Gewicht eines oberen Schwimmers verschwenkt und damit der Verschlusskörper freigegeben wird. Bei diesem ist jedoch nachteilig, dass es aus vergleichsweise vielen beweglichen Einzelteilen besteht und deshalb entsprechend teuer in der Herstellung sowie störanfällig ist.

Die EP 1 428 945 offenbart ein Ablaufventil, bei dem für eine Teilspülung ein oberer Schwimmer vorgesehen ist, der mit einer am Ventilgehäuse gelagerten Klinke zusammenarbeitet.

Der Erfindung liegt die Aufgabe zugrunde, ein Ablaufventil der genannten Art zu schaffen, das aus weniger Einzelteilen und kostengünstiger herstellbar ist. Das Ablaufventil soll trotzdem funktionssicher sein.

Die Aufgabe ist gemäss Anspruch 1 gelöst.

Durch die genannte direkte Kopplung des Einstellelementes mit dem Verschlusskörper ergibt sich eine überraschend wesentlich einfachere Konstruktion und auf bisher notwendige bewegliche Teile kann verzichtet werden.

Das Einstellelement weist einen unteren Anschlag auf, mit dem bei einer Teilspülung der Verschlusskörper mit dem oberen Schwimmer gekoppelt wird. Ein solcher Anschlag kann sehr einfach und kostengünstig, beispielsweise durch eine Verdickung des unteren Endes des Einstellelementes realisiert werden.

Nach einer Weiterbildung der Erfindung ist vorgesehen, dass der untere Schwimmer Mittel für eine Hubbegrenzung aufweist. Eine solche Hubbegrenzung kann in besonders einfacher Weise insbesondere durch eine Nase am unteren Schwimmer realisiert werden, welche mit einer Schulter an einer Kulisse des Verschlussrohres zusammenarbeitet.

Nach der Erfindung ist vorgesehen, dass der Verschlusskörper am Einstellelement hochgleiten kann, ohne dass hierbei der obere Schwimmer wirksam wird. Dies wird dies durch einen Toleranzbereich am unteren Ende des Einstellelementes realisiert.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der Zeichnung näher erläutert. Es zeigen:
- Figur 1: schematisch eine Ansicht eines teilweise geschnittenen Ablaufventils in der geschlossenen Stellung bei vollständig gefülltem Spülkasten,
- Figur 2: das Ablaufventil gemäss Figur 1, jedoch nach Auslösung einer Teilspülung,
- Figur 3: das Ablaufventil nach der Auslösung einer Vollspülung und
- Figur 4: das Ablaufventil in geschlossener Stellung nach einer Spülung und entleertem Spülkasten.

Die Figur 1 zeigt einen Spülkasten 13, in dem ein Ablaufventil 1 montiert ist. Das Ablaufventil 1 besitzt ein Gehäuse 2, das an einem unteren Ende einen Stutzen 21 besitzt, der in bekannter Weise am Boden 22a eines Kastenkörpers 22 befestigt ist und der eine Auslauföffnung 3 mit einem Ventilsitz 4 bildet. Der Ventilsitz 4 arbeitet mit einem Verschlusskörper 5 zusammen, der als Ventilrohr ausgebildet ist und der mit einem Zuggestänge 14 zur Auslösung einer Spülung anhebbar ist. Das Zuggestänge 14 ist an einer Zweimengenbetätigungsvorrichtung 7 angeordnet und greift wie ersichtlich am Verschlusskörper 5 an. Die Zweimengenbetätigungsvorrichtung 7 weist beispielsweise Tasten 12 und Drücker 15 auf. Eine solche geeignete Betätigung ist beispielsweise aus der WO 01/46528 des Anmelders bekannt geworden. Mit dieser sind zwei unterschiedliche Hubbewegungen möglich. Bei einem ersten Hub für eine Teilspülung wird der Verschlusskörper 5 weniger hoch angehoben als bei der Auslösung einer Vollspülung. Entsprechend wird bei einer Teilspülung ein zweiarmiger Hebel 14a des Zuggestänges 14 um einen kleineren Winkel verschwenkt als im Fall einer Vollspülung.

In der Figur 1 ist der Kastenkörper 22 mit Spülwasser 17 gefüllt. Die Wasseroberfläche 18 befindet sich hierbei unterhalb einer Überlauföffnung 5a des Verschlusskörpers 15. Die Wassermenge, die im Spülkasten 13 vorhanden ist, beträgt beispielsweise 9 oder 6 Liter.

Der Verschlusskörper 5 besitzt im Bereich eines unteren Endes 6 einen angeformten Steg 19, der wie ersichtlich radial vorragt und der für ein Einstellelement 10 ein Lagerteil bzw. Kupplungsteil bildet. Der Steg 19 besitzt einen Durchgang 19a, in den das Einstellelement 10 mit einem Toleranzbereich 10d hindurchragt. Am unteren Ende des Toleranzbereiches 10d ist ein Anschlag 10b angeordnet, der hier als Verdickung ausgebildet ist. Über dem Toleranzbereich 10d weist das Einstellelement 10 ein Gewinde 10c auf, in das ein oberer Schwimmer 8 eingeschraubt ist. Durch Drehen des Einstellelementes 10 kann der obere Schwimmer 8 stufenlos in seiner Höhe verstellt werden. Das Einstellelement 10 besitzt zudem ein oberes Ende 10a, das in ein Führungselement 16 verschieblich hineinragt. Das Einstellelement 10 ist wie ersichtlich stabförmig ausgebildet und dient dazu, bei einer Teilspülung den oberen Schwimmer 8 mit dem Verschlusskörper 5 zu koppeln.

Die Verbindung zwischen dem Einstellelement 10 und dem Steg 19 bzw. dem Verschlusskörper 5 ist jedoch entsprechend dem Toleranzbereich 10d lose.

Am Gehäuse 2 ist ein unterer Schwimmer 9 schwenkbar gelagert. Die Lagerung des unteren Schwimmers 9 am Gehäuse 2 erfolgt mit einer am Gehäuse 2 befestigten Schwenkachse 9b.

An einem oberen Ende des unteren Schwimmers 9 ist eine Nase 9a angeformt, die mit einer am Verschlusskörper 5 angeformten Kulisse 20 zusammenarbeitet. Diese Kulisse 20 besitzt einen Anschlag 20a, der ebenfalls als seitlich vorspringende Nase oder Schulter ausgebildet ist. Der Anschlag 20a hat eine doppelte Funktion. Im einen Fall begrenzt der Anschlag 20a den Hub des Verschlusskörpers 5 und im anderen Fall wird der Verschlusskörper 5 am unteren Schwimmer 9 abgestützt.

Nachfolgend wird die Wirkungsweise des erfindungsgemässen Ablaufventils näher erläutert.

Zur Auslösung einer Teilspülung wird durch Drücken der entsprechenden Tasten 12 der Verschlusskörper 5 in die in Figur 2 gezeigte Stellung angehoben. Durch den Auftrieb des oberen Schwimmers 8 wird das Einstellelement 10 ebenfalls angehoben, bis das untere Ende 10b unten am Steg 19 anliegt. Ein weiterer Auftrieb des Verschlusskörpers 5 wird durch den unteren Schwimmer 9 verhindert, welcher mit der Nase 9a oben auf dem Anschlag 20a anliegt. Die Figur 2 zeigt das Ablaufventil 1 unmittelbar nach Auslösung der Teilspülung. Durch den Auftrieb des oberen Schwimmers 8 wird der Verschlusskörper 5 in der in Figur 2 gezeigten Stellung gehalten. Da der Verschlusskörper 5 vom Ventilsitz 4 abgehoben ist, ist das Ventil offen und Wasser 17 strömt durch die Öffnung 3 in eine hier nicht gezeigte WC-Schüssel. Entsprechend sinkt die Wasseroberfläche 18. Befindet sich nun die Wasseroberfläche 18 unterhalb des oberen Schwimmers 8, so fällt der Auftrieb durch diesen oberen Schwimmer 8 weg und der Verschlusskörper 5 fällt auf den Ventilsitz 4. Das Ablaufventil 1 ist damit geschlossen. Da der Kastenkörper 22 nur teilweise entleert ist, befindet sich im Kastenkörper 22 noch Wasser 17, beispielsweise 3 oder 6 Liter. Über ein hier nicht gezeigtes an sich bekanntes Einlaufventil wird nun der Kastenkörper 22 wieder gefüllt, bis das in Figur 1 gezeigte Wasserniveau erreicht ist.

Bei der Auslösung einer Vollspülung, bei welcher beispielsweise mit 6 oder 9 Litern gespült wird, wird der Verschlusskörper 5 in die in Figur 3 gezeigte Stellung angehoben. Der Hub ist hier etwas grösser als bei der Auslösung einer Teilspülung. Der obere Schwimmer 8 wird durch den Auftrieb mit dem Einstellelement 10 ebenfalls angehoben. Durch einen hier nicht gezeigten Anschlag des oberen Schwimmers 8 am Ventilgehäuse 2 ist die in Figur 3 gezeigte Stellung bestimmt. Beim Anheben des Verschlusskörpers 5 gleitet die Nase 9a an der Kulisse 20 entlang und erreicht schliesslich die in Figur 3 gezeigte Position, in welcher sich die Nase 9a unterhalb des Anschlags 20a befindet. Der Steg 19 befindet sich in dieser Stellung über dem unteren Ende 10b des Einstellelementes 10 und damit im oberen Teil des Toleranzbereiches 10d. Der Verschlusskörper 5 lastet nun auf dem unteren Schwimmer 9, während der obere Schwimmer 8 unwirksam ist. Das Ablaufventil 1 ist nun ebenfalls offen und Wasser 17 strömt durch die Öffnung 3 nach unten in die Klosettschüssel. Befindet sich die Wasseroberfläche 18 unterhalb des oberen Schwimmers 8, so lastet dieser auf dem Verschlusskörper 5, der jedoch in der offenen Stellung verharrt, da er am unteren Schwimmer 9 abgestützt ist. Die Wasseroberfläche 18 sinkt damit weiter nach unten und erreicht schliesslich den unteren Schwimmer 9. Sinkt die Wasseroberfläche 18 unter diesen unteren Schwimmer 9, so fällt auch hier der Auftrieb weg und der untere Schwimmer 9 schwenkt aufgrund seines Eigengewichtes in die in Figur 4 gezeigte Stellung. Der Verschlusskörper 5 ist nun nicht mehr unterstützt und fällt auf den Ventilsitz 4. Im Spülkasten 13 befindet sich lediglich noch eine Restmenge des Wassers 17. Das Ablaufventil 1 ist damit geschlossen. Wiederum wird automatisch über das hier nicht gezeigte Einlaufventil der Spülkasten 13 nachgefüllt. Schliesslich wird wieder die in Figur 1 gezeigte Stellung erreicht. Der Spülkasten 13 ist nun wieder für eine Teilspülung oder Vollspülung bereit.

### Bezugszeichenliste

- 1: Ablaufventil
- 2: Ventilgehäuse
- 3: Auslauföffnung
- 4: Ventilsitz
- 5: Verschlusskörper (Ventilrohr)
- 5a: Überlauföffnung
- 6: Ende
- 7: Zweimengenbetätigungsvorrichtung
- 8: oberer Schwimmer
- 9: unterer Schwimmer
- 9a: Nase
- 9b: Schwenkachse
- 10: Einstellelement (Einstellschraube)
- 10a: oberes Ende
- 10b: unteres Ende
- 10c: Gewinde
- 10d: Toleranzbereich
- 11: Spülkastendeckel
- 12: Betätigungstaste
- 13: Spülkasten
- 14: Zuggestänge
- 14a: Hebel
- 15: Drücker
- 16: Führungselement
- 17: Wasser
- 18: Wasseroberfläche
- 19: Steg
- 19a: Durchgang
- 20: Kulisse
- 20a: Anschlag
- 21: Stutzen
- 22: Kastenkörper
- 22a: Boden

## Patentansprüche

1. Ablaufventil für einen Spülkasten (13), mit einem Ventilgehäuse (2), das eine Auslauföffnung (3) mit einem Ventilsitz (4) aufweist, mit einem Verschlusskörper (5) der an einem unteren Ende (6) mit dem Ventilsitz (4) zusammenarbeitet, mit einer Zweimengenbetätigungsvorrichtung (7), mit welcher der Verschlusskörper (5) mit unterschiedlichem Hub anhebbar ist, mit einem oberen zuschaltbaren Schwimmer (8) für eine Teilspülung und einem unteren zuschaltbaren Schwimmer (9) für eine Vollspülung, wobei der obere Schwimmer (8) höhenverstellbar an einem Einstellelement (10) gelagert ist und nach der Auslösung einer Vollspülung der Verschlusskörper (5) auf dem zugeschalteten unteren Schwimmer (9) lastet und das Einstellelement (10) vom Verschlusskörper (5) entkoppelt ist, wobei das Einstellelement (10) direkt so mit dem Verschlusskörper (5) gekoppelt ist, dass nach der Auslösung einer Teilspülung der Verschlusskörper (5) auf dem Einstellelement (10) lastet und der obere Schwimmer (8) durch seinen Auftrieb über das Einstellelement (10) den Verschlusskörper (5) in einer angehobenen Stellung hält, dass das Einstellelement (10) einen unteren Anschlag (10b) aufweist, mit dem bei einer Teilspülung der Verschlusskörper (5) mit dem oberen Schwimmer (8) gekoppelt wird, dass an einem unteren Endes des Verschlusskörpers (5) ein Steg (19) befestigt ist, der bei einer Teilspülung mit dem Einstellelement (10) gekoppelt wird, dass das Einstellelement (10) an einem unteren Ende den genannten Anschlag (10b) aufweist, mit welchem das Einstellelement (10) mit dem Verschlusskörper (5) koppelbar ist, und dass der Verschlusskörper (5) innerhalb eines Toleranzbereichs (10d) des Einstellelements (10) an diesem hochgleiten kann, ohne dass hierbei der obere Schwimmer (8) wirksam wird, **dadurch gekennzeichnet, dass** der Steg (19) für das Einstellelement (10) ein Kupplungsteil bildet und einen Durchgang (19a) aufweist, in den das Einstellelement (10) mit dem Toleranzbereich (10d) hindurchragt und wobei am unteren Ende des Toleranzbereichs der Anschlag (10b) angeordnet ist, wobei die Verbindung zwischen dem Einstellelement (10) und dem Steg (19) bzw. dem Verschlusskörper (5) entsprechend dem Toleranzbereich (10d) lose ist.

2. Ablaufventil nach Anspruch 1, **dadurch gekennzeichnet, dass** der untere Schwimmer (9) mit einer am Verschlusskörper (5) angebrachten Kulisse (20) zusammenarbeitet.

3. Ablaufventil nach Anspruch 2, **dadurch gekennzeichnet, dass** die Kulisse (20) mit dem unteren Schimmer (9) im Fall einer Teilspülung den Hub des Verschlusskörpers (5) begrenzt.

4. Ablaufventil nach Anspruch 2 oder 3, **dadurch gekennzeichnet, dass** im Fall einer Vollspülung die Kulisse (20) den Verschlusskörper (5) auf dem unteren Schwimmer (9) abstützt.

5. Ablaufventil nach einem der Ansprüche 2 bis 4, **dadurch gekennzeichnet, dass** die Kulisse (20) am Verschlusskörper (5) angeformt ist.

## Claims

1. Discharge valve for a flushing cistern (13), having a valve housing (2), which has an outflow opening (3) with a valve seat (4), having a closure body (5), which interacts at a bottom end (6) with the valve seat (4), having a two-quantity actuator (7), by means of which the closure body (5) can be raised to different extents, having a top activatable float (8) for partial flushing, and having a bottom activatable float (9) for full flushing, it being the case that the top float (8) is mounted in a vertically adjustable manner on a regulating element (10) and, once full flushing has been triggered, the closure body (5) bears on the activated bottom float (9) and the regulating element (10) is uncoupled from the closure body (5), that the regulating element (10) is coupled directly to the closure body (5) such that, once partial flushing has been triggered, the closure body (5) bears on the regulating element (10) and the top float (8), as a result of its buoyancy, retains the closure body (5) in a raised position via the regulating element (10), that the regulating element (10) has a bottom stop (10b) by means of which, in the event of partial flushing, the closure body (5) is coupled to the top float (8), that fastened on at a bottom end of the closure body (5) is a crosspiece (19) which, in the event of partial flushing, is coupled to the regulating element (10), that the regulating element (10) has, at a bottom end, the abovementioned stop (10b), by means of which the regulating element (10) can be coupled to the closure body (5), and that the closure body (5) can slide up the regulating element (10) within a tolerance region (10d) without the top float (8) becoming operative, **characterized in that** the crosspiece (19) forms a coupling part for the regulating element (10) and has a through-passage (19a) into which the regulating element (10) projects by way of the tolerance region (10d), it being the case that the stop (10b) is arranged at the bottom end of the tolerance region, and that the connection between the regulating element (10) and the crosspiece (19) and/or the closure body (5) is loose, corresponding to the tolerance region (10d).

2. Discharge valve according to Claim 1, **characterized in that** the bottom float (9) interacts with a guide track (20) fitted on the closure body (5).

3. Discharge valve according to Claim 2, **characterized in that** the guide track (20) bounds the displacement of the closure body (5) by way of the bottom float (9) in the event of partial flushing.

4. Discharge valve according to Claim 2 or 3, **characterized in that**, in the event of full flushing, the guide track (20) supports the closure body (5) on the bottom float (9).

5. Discharge valve according to one of Claims 2 to 4, **characterized in that** the guide track (20) is integrally formed on the closure body (5).

## Revendications

1. Soupape d'évacuation d'un réservoir de chasse (13), comprenant un boîtier de soupape (2) qui présente une ouverture de sortie (3) avec un siège de soupape (4), avec un corps de fermeture (5) qui coopère à une extrémité inférieure (6) avec le siège de soupape (4), avec un dispositif d'actionnement à deux quantités (7), avec lequel le corps de fermeture (5) peut être soulevé avec une course différente, avec un flotteur supérieur (8) pouvant être raccordé pour une chasse partielle et un flotteur inférieur (9) pouvant être raccordé pour une chasse complète, le flotteur supérieur (8) étant monté de manière réglable en hauteur sur un élément d'ajustage (10) et, après le déclenchement d'une chasse complète, le corps de fermeture (5) sollicitant le flotteur inférieur (9) raccordé et l'élément d'ajustage (10) étant désaccouplé du corps de fermeture (5), l'élément d'ajustage (10) étant accouplé directement au corps de fermeture (5) de telle sorte qu'après le déclenchement d'une chasse partielle le corps de fermeture (5) sollicite l'élément d'ajustage (10) et que le flotteur supérieur (8), par sa sustentation par le biais de l'élément d'ajustage (10), maintienne le corps de fermeture (5) dans sa position soulevée, l'élément d'ajustage (10) présentant une butée inférieure (10b) avec laquelle, en cas de chasse partielle, le corps de fermeture (5) est accouplé au flotteur supérieur (8), une patte (19) étant fixée à une extrémité inférieure du corps de fermeture (5), laquelle est accouplée à l'élément d'ajustage (10) en cas de chasse partielle, l'élément d'ajustage (10) présentant ladite butée (10b) à une extrémité inférieure, avec laquelle butée l'élément d'ajustage (10) peut être accouplé au corps de fermeture (5), et le corps de fermeture (5) pouvant glisser à l'intérieur d'une plage de tolérance (10d) de l'élément d'ajustage (10) contre celui-ci sans que le flotteur supérieur (8) ne soit actif dans ce cas, **caractérisée en ce que** la patte (19) pour l'élément d'ajustage (10) forme une partie d'accouplement et présente un passage (19a) dans lequel l'élément d'ajustage (10) peut passer avec la plage de tolérance (10d), et la butée (10b) étant disposée à l'extrémité inférieure de la plage de tolérance, la connexion entre l'élément d'ajustage (10) et la patte (19) ou le corps de fermeture (5) étant lâche en fonction de la plage de tolérance (10d).

2. Soupape d'évacuation selon la revendication 1, **caractérisée en ce que** le flotteur inférieur (9) coopère avec une coulisse (20) montée sur le corps de fermeture (5).

3. Soupape d'évacuation selon la revendication 2, **caractérisée en ce que** la coulisse (20) avec le flotteur inférieur (9) limite la course du corps de fermeture (5) dans le cas d'une chasse partielle.

4. Soupape d'évacuation selon la revendication 2 ou 3, **caractérisée en ce que** la coulisse (20) supporte le corps de fermeture (5) sur le flotteur inférieur (9) dans le cas d'une chasse complète.

5. Soupape d'évacuation selon l'une quelconque des revendications 2 à 4, **caractérisée en ce que** la coulisse (20) est moulée sur le corps de fermeture (5).
